# EUROPÄISCHE PATENTSCHRIFT

(11) **EP 0 983 470 B1**
(45) Veröffentlichungstag und Bekanntmachung des Hinweises auf die Patenterteilung: **07.08.2002**
(21) Anmeldenummer: 98924269.8
(22) Anmeldetag: 02.05.1998
(51) Int. Cl.: F17C 1/06

(54) **TEILWEISE ODER VOLLSTÄNDIGE VERWENDUNG EINER AN SICH BEKANNTEN DRUCKGASFLASCHE FÜR VERDICHTETE, VERFLÜSSIGTE ODER GELÖSTE GASE**
PARTIAL OR COMPLETE USE OF A PRESSURIZED GAS CYLINDER KNOWN PER SE FOR COMPRESSED, LIQUEFIED OR DISSOLVED GASES
UTILISATION PARTIELLE OU TOTALE D'UNE BOUTEILLE A GAZ SOUS PRESSION CONNUE EN SOI POUR DES GAZ COMPRIMES, LIQUEFIES OU DISSOUS

(30) Priorität: 20.05.1997 DE 19721128
(43) Veröffentlichungstag der Anmeldung: 08.03.2000
(73) Patentinhaber: MESSER GRIESHEIM GMBH, 60547 Frankfurt (DE)
(72) Erfinder: MARKHOFF, Klaus, D-47906 Kempen (DE); KESTEN, Martin, D-51503 Rösrath (DE)
(86) Internationale Anmeldenummer: EP9802603
(87) Internationale Veröffentlichungsnummer: WO9853245

(56) Entgegenhaltungen:
- DE-A- 3 103 646
- DE-A- 4 444 553
- FR-A- 2 578 308

## Beschreibung

Die Erfindung betrifft eine Verbundgasflasche und ein Verfahren für deren Herstellung

Gase und Gasgemische werden in der Regel in Druckgasbehältern gelagert und transportiert. Nach der Druckbehälterverordnung sind dies Behälter, in denen bei 15°C ein höherer Überdruck als 1 bar entstehen kann. Über den Stand der Sicherheitstechnik hinsichtlich Werkstoff, Herstellung, Berechnung, Ausrüstung, Kennzeichnung, Prüfung und Betrieb der Druckgasbehälter sowie Errichtung, Prüfung und Betrieb der Füllanlagen geben die technischen Regeln Druckgase (TRG) Auskunft. Die TRG unterscheiden Gase und Gasgemische nach ihrem chemischen und physikalischen Verhalten und legen die zu verwendenden Druckgasbehälter einschließlich ihrer Ausrüstungsteile, deren Prüffristen, die Füllfaktoren und Fülldrücke fest.

Die gebräuchlichsten Druckgasbehälter sind Druckgasflaschen aus Stahl und Aluminium für verdichtete, verflüssigte oder gelöste Gase mit einem maximalen Flülldruck bis 200 bar. Zunehmend werden von den Anwendern Druckgasbehälter mit einem maximalen Fülldruck bis 300 bar verlangt. Diese 300 bar-Druckgasbehälter werden ebenfalls aus Stahl oder Aluminium gefertigt. Für besondere Anwendungsfälle kommt auch korrosionsbeständiger Edelstahl (DE 37 36 579 A1) zum Einsatz.

Um das Gewicht derartiger 300 bar-Druckgasflaschen zu verringern, werden in neuerer Zeit Verbundgasflaschen (Composite Flaschen) von den Gaseherstellern eingesetzt. Verbundgasflaschen bestehen aus einem natlosen Metallliner, welcher über einen wesentlichen Teil seiner Länge mit Verbundfasem aus Glas, Kohlenstoff, Aramid oder Draht umwickelt ist. Unter Aramid werden organische Fasern aus poly phenylene terphlalamid verstanden, welche Kevlar und Twaron einschließen.

Aramid- und Kohle-Fasern sind leichter als Fasern aus Glas, mit gleichen oder höheren Festigkeitseigenschaften und guter Schlagzähigkeit. (siehe z. Bsp. DE- 31 03 646)

Derartige Verbundgasflaschen sind in der Herstellung teuer. Hinzu kommt, daß bei Abfüllung aller heute technisch möglichen Gasarten in 300 bar Druckgasflaschen ein hohes Entsorgungspotential für gebrauchte 200 bar-Druckgasflaschen besteht.

Der Erfindung liegt die Aufgabe zugrunde, eine Verbundgasflasche zu schaffen, die wesentlich kostengünstiger hergestellt werden kann.

Diese Aufgabe wird erfindungsgemäß durch eine Verbundgasflasche mit den Merkmalen von Anspruch 1 und durch Verfahren mit den Merkmalen der Ansprüche 7 und 9 gelöst.

Vorteilhafte Weiterbildungen der Erfindung sind in den Unteransprüchen angegeben.

Es hat sich überraschend gezeigt, daß durch die Verwendung einer an sich bekannten Druckgasflasche, insbesondere einer an sich bekannten Druckgasflasche aus Metall, vorzugsweise einer Druckgasflasche aus Stahl, für verdichtete, verflüssigte oder gelöste Gase als Liner für eine Verbundgasflasche die Kosten für die Herstellung der Verbundgasflasche auf ca. 1/3 verringert werden können. Die an sich bekannte Druckgasflasche hat einen Gasinhalt von 1 bis 150 Liter bei einem Fülldruck von 150 bis 200 bar. Dabei können viele im Umlauf befindliche Druckgasflaschen weiterverwendet werden, die sonst entsorgt, d. h. verschrottet werden müßten. Dies spart Ressourcen und Emmissionen, da weniger Druckgasflaschen hergestellt werden müssen.

Die an sich bekannte Druckgasflasche, wie sie von den Gaseherstellern zum Transport der Gase und Gasgemische in flüssiger oder gelöster Form eingesetzt wird, muß nur über einen wesentlichen Teil ihrer Länge in ihrer Wanddicke verringert werden, um als Liner für eine Verbundgasflasche für 300 bar Fülldruck geeignet zu sein. Dabei ist der wesentliche Teil ihrer Länge zylindrisch ausgebildet, was eine spanende Bearbeitung einfach ermöglicht. Unter spanender Bearbeitung werden im wesentlichen die Fertigungsverfahren Drehen, Hobeln, Fräsen und Schleifen verstanden. Andere Fertigungsverfahren, insbesondere Umformen durch Ziehen oder Pressen, werden durch die Erfindung nicht ausgeschlossen.

Ein besonders einfaches Verfahren zur Herstellung der Verbundgasflasche besteht darin, daß als Liner eine an sich bekannte Druckgasflasche bereitgestellt wird, die Wanddicke des zylindrischen Teils der an sich bekannten Druckgasflasche mit einem Sensor erfaßt wird und einer Steuerung eines Werkzeuges als Istwert zugeführt wird. Der vom Sensor erfaßte Istwert wird als Steuersignal verwendet. In Abhängigkeit von dem Istsignal und einem vorgegebenen Wanddicken Sollsignal wird ein spanendes Werkzeug entlang des zylindrischen Teils verfahren. Das Werkzeug trägt die Wanddicke der an sich bekannten Druckgasflasche auf dem zylindrischen Teil ab, bis der rechnerisch in Abhängigkeit von dem Druckgasflaschenwerkstoff ermittelte Sollwert erreicht ist.

Der Einsatz einer an sich bekannten Druckgasflasche, die ohne Verringerung der Wanddicke als Liner eingesetzt und deren Oberfläche mittels Sandstrahlen gereinigt ist, führt vorteilhaft zu Verbundgasflaschen mit einem Fülldruck von > 300 bar, nämlich ca. 470 bar bei einer an sich bekannten 200 bar Druckgasflasche aus Stahl. Diese an sich bekannte Druckgasflasche aus Stahl hat einen Berstdruck von ca. 600 bar.Dabei ist der Berstdruck des unbewickelten Liners gleich oder größer 85% des Prüfdruckes der bewickelten Verbundflasche. Daraus folgt 600 bar/0.85 = 705 bar Prüfdruck. Der Fülldruck der Verbundflasche berechnet sich aus Prüfdruck/1.5 = ca. 470 bar.

Die an sich bekannte Druckgasflasche besteht aus den Werkstoffen Kunststoff, Stahl, Edelstahl oder Aluminium.

## Patentansprüche

1. Verbundgasflasche, die für einen hohen Fülldruck ausgelegt ist und die einen Liner umfasst, welcher über einen wesentlichen Teil seiner Länge mit Verbundfasern umwickelt ist,
**dadurch gekennzeichnet,**
**daß** der Liner eine im Umlauf gewesene, für einen geringeren Fülldruck ausgelegte Druckgasflasche für verdichtete, verflüssigte oder gelöste Gase ist.

2. Verbundgasflasche nach Anspruch 1,
**dadurch gekennzeichnet,**
**daß** die Druckgasflasche über einen wesentlichen Teil ihrer Länge in ihrer Wanddicke verringert ist.

3. Verbundgasflasche nach Anspruch 2,
**dadurch gekennzeichnet,**
**daß** die Druckgasflasche über den wesentlichen Teil ihrer Länge zylindrisch ausgebildet ist.

4. Verbundgasflasche nach Anspruch 2,
**dadurch gekennzeichnet,**
**daß** die Wanddicke mittels spanender Bearbeitung hergestellt ist.

5. Verbundgasflasche nach einem der Ansprüche 1 bis 4,
**dadurch gekennzeichnet,**
**daß** die Oberfläche der Druckgasflasche sandgestrahlt ist.

6. Verbundgasflasche nach einem der Ansprüche 1 bis 5,
**dadurch gekennzeichnet,**
**daß** die Druckgasflasche aus dem Werkstoff Kunststoff, Stahl, Edelstahl oder Aluminium besteht.

7. Verfahren zum Herstellen einer Verbundgasflasche, durch Bereitstellen eines Liners, der über einen wesentlichen Teil seiner Länge mit Verbundfasern umwickelt wird,
**dadurch gekennzeichnet,**
**daß** als Liner eine im Umlauf gewesene Druckgasflasche für verdichtete, verflüssigte oder gelöste Gase bereitgestellt wird und über einen wesentlichen Teil ihrer Länge oberflächenbehandelt oder spanend bearbeitet wird.

8. Verfahren nach Anspruch 7,
**dadurch gekennzeichnet,**
**daß** die Druckgasflasche über einen wesentlichen Teil ihrer Länge zylindrisch bearbeitet wird, wobei die Wanddicke des zylindrischen Teils mit einem Sensor erfaßt wird, und in Abhängigkeit von der erfaßten Wanddicke und einer vorgegebenen Wanddicke ein spanendes Werkzeug entlang des zylindrischen Teils bewegt wird, wobei das Werkzeug die Differenz zwischen der erfaßten Wanddicke und der vorgegebenen Wanddicke abträgt.

9. Verfahren zum Herstellen einer für einen hohen Fülldruck ausgelegten Verbundgasflasche, indem ein Liner bereitgestellt und über einen wesentlichen Teil seiner Länge mit Verbundfasern umwickelt wird,
**dadurch gekennzeichnet,**
**dass** als Liner eine im Umlauf gewesene, für einen geringeren Fülldruck ausgelegte Druckgasflasche für verdichtete, verflüssigte oder gelöste Gase eingesetzt wird.

## Claims

1. Composite gas cylinder which is designed for a high filling pressure and comprises a liner which is wrapped over an important part of its length with composite fibres, **characterized in that** the liner is a pressurized-gas cylinder for compressed, liquefied or dissolved gases that has been in circulation and is designed for a lower filling pressure.

2. Composite gas cylinder according to Claim 1, **characterized in that** the pressurized-gas cylinder is reduced in its wall thickness over an important part of its length.

3. Composite gas cylinder according to Claim 2, **characterized in that** the pressurized-gas cylinder is made cylindrical over the important part of its length.

4. Composite gas cylinder according to Claim 2, **characterized in that** the wall thickness is produced by machining.

5. Composite gas cylinder according to one of Claims 1 to 4, **characterized in that** the surface of the pressurized-gas cylinder is sandblasted.

6. Composite gas cylinder according to one of Claims 1 to 5, **characterized in that** the pressurized-gas cylinder consists of the material plastic, steel, stainless steel or aluminium.

7. Process for producing a composite gas cylinder by providing a liner which is wrapped over an important part of its length with composite fibres, **characterized in that** the liner provided is a pressurized-gas cylinder for compressed, liquefied or dissolved gases that has been in circulation and is surface-treated or machined over an important part of its length.

8. Process according to Claim 7, **characterized in that** the pressurized-gas cylinder is machined cylindrically over an important part of its length, the wall thickness of the cylindrical part being determined by a sensor, and a cutting tool being moved along the cylindrical part as a function of the wall thickness determined and a preset wall thickness, the tool removing the difference between the determined wall thickness and the preset wall thickness.

9. Process for producing a composite gas cylinder designed for a high filling pressure by providing a liner and wrapping the liner over an important part of its length with composite fibres, **characterized in that** the liner is a pressurized-gas cylinder for compressed, liquefied or dissolved gases that has been in circulation and is designed for a lower filling pressure.

## Revendications

1. Bouteille à gaz composite conçue pour une forte pression de remplissage et comportant une chemise munie sur une partie importante de sa longueur d'un enroulement de fibres composites,
**caractérisée en ce que**
la garniture est une bouteille à gaz conçue pour une pression de remplissage plus faible, bouteille qui a déjà été en circulation pour des gaz comprimés liquéfiés ou dissous.

2. Bouteille à gaz composite selon la revendication 1,
**caractérisée en ce que**
la bouteille à gaz comprimé a une épaisseur de paroi réduite sur une partie importante de sa longueur.

3. Bouteille à gaz composite selon la revendication 2,
**caractérisée en ce que**
la bouteille à gaz sous pression est de forme cylindrique sur une partie importante de sa longueur.

4. Bouteille à gaz composite selon la revendication 4,
**caractérisée en ce que**
l'épaisseur de la paroi est obtenue par un usinage avec enlèvement de copeaux.

5. Bouteille à gaz composite selon l'une quelconque des revendications 1 à 4,
**caractérisée en ce que**
la surface de la bouteille à gaz sous pression est sablée.

6. Bouteille à gaz composite selon l'une quelconque des revendications 1 à 5,
**caractérisée en ce que**
la bouteille à gaz sous pression est en un des matériaux suivants : matière plastique, acier, acier inoxydable ou aluminium.

7. Procédé de fabrication d'une bouteille à gaz composite en réalisant une fourrure dont la partie essentielle de sa longueur porte un enroulement de fibres composites,
**caractérisé en ce que**
le fourreau est une bouteille à gaz comprimé qui était en circulation et servait pour des gaz comprimés liquéfiés ou dissous et qui sur une partie importante de sa longueur a été traitée en surface ou par enlèvement de copeaux.

8. Procédé selon la revendication 7,
**caractérisé en ce que**
la bouteille à gaz comprimé est usinée suivant une forme cylindrique sur une partie importante de sa longueur et pour cela on détecte l'épaisseur de la paroi de la partie cylindrique à l'aide d'un capteur et en fonction de l'épaisseur de paroi, détectée, et d'une épaisseur de paroi prédéterminée, on déplace un outil d'enlèvement de copeaux le long de la partie cylindrique, l'outil enlevant la différence entre l'épaisseur de paroi, telle que saisie et l'épaisseur de paroi prédéterminée.

9. Procédé de fabrication d'une bouteille à gaz composite conçue pour une forte pression de remplissage, consistant à fournir un fourreau et à enrouler des fibres composites sur une partie importante de sa longueur,
**caractérisé en ce que**
le fourreau est une bouteille à gaz sous pression conçue pour une pression de remplissage plus faible et qui était en circulation, pour des gaz comprimés, liquéfiés ou dissous.
